# FASCICULE DE BREVET EUROPEEN

(11) **EP 0 094 858 B1**
(45) Date de publication et mention de la délivrance du brevet: **18.12.1985**
(21) Numéro de dépôt: 83400873.2
(22) Date de dépôt: 02.05.1983
(51) Int. Cl.: H01H 33/02

(54) **Dispositif de commande des pôles d'un disjoncteur multipolaire haute tension**
Betätigungsvorrichtung für die Pole eines mehrpoligen Hochspannungsschalters
Operating device for the poles of a high-voltage multi-pole circuit breaker

(30) Priorité: 10.05.1982 FR 8208210
(43) Date de publication de la demande: 23.11.1983
(73) Titulaire: MERLIN GERIN, F-38050 Grenoble Cédex (FR)
(72) Inventeur: Canovas, Diego, F-38050 Grenoble Cedex (FR); Delahousse, Alain, F-38050 Grenoble Cedex (FR); Desfonds, Jean-François, F-38050 Grenoble Cedex (FR); Ravet, Jean-Paul, F-38050 Grenoble Cedex (FR)
(74) Mandataire: Kern, Paul

## Description

L'invention est relative à un dispositif de commande selon le préambule de la revendication 1.

Un disjoncteur connu du genre mentionné (DE-A N_{°} 2910379) comporte trois pôles en forme de colonne disposés en ligne sur un châssis, l'entraxe étant déterminé par la rigidité diélectrique du milieu environnant. La commande simultanée des trois pôles est réalisée par une tringle coulissante reliant les tiges de contacts des différents pôles, cette tringle étant actionnée par un organe de commande commun aux trois pôles. Le châssis de support des pôles constitue un carter étanche reliant les enceintes des différents pôles et contenant la tringle de commande, qui traverse la paroi du carter d'une manière étanche pour coopérer avec l'organe de commande disposé à l'extérieur du carter. Le carter est volumineux et le mécanisme de commande est compliqué et spécifique à chaque installation.

La présente invention a pour but de permettre la réalisation d'un dispositif de commande simple et modulaire et ce but est atteint par les caractéristiques de la revendication 1.

L'arbre de commande effectue uniquement un mouvement de rotation et dans le cas général d'un arbre de section circulaire, le diamètre du carter n'est que faiblement supérieur à celui de l'arbre rotatif. L'arbre rotatif et le carter sont avantageusement réalisés en plusieurs tronçons alignés qui s'étendent dans l'entraxe des différents pôles. A partir d'éléments standards il est possible de réaliser des disjoncteurs ayant un nombre quelconque de pôles. La subdivision de l'arbre de commande en plusieurs tronçons permet d'autre part une compensation des défauts d'alignement des différents pôles.

Le document US-A N° 3864534 décrit un disjoncteur haute tension blindé dont chaque pôle comporte plusieurs modules connectés électriquement en série. Le disjoncteur du type pneumatique à double pression comporte une valve de soufflage manoeuvrée en même temps que le contact mobile. Les modules d'un même pôle sont commandés par un arbre rotatif portant des manivelles d'actionnement des contacts et des valves de soufflage des différents modules. Les forces de manoeuvre sont notablement inférieures à celles nécessaires à la commande de disjoncteurs à autosoufflage et l'écartement des modules est limité.

Selon un développement de l'invention, les tronçons successifs de l'arbre rotatif sont accouplés en étant emboîtés dans les moyeux des manivelles de commande des tiges de contact des pôles. Les extrémités emboîtées sont cannelées pour réaliser un accouplement rigide et une transmission efficace de l'effort de commande. Chaque pôle présente à sa base un carter de logement de la manivelle de commande, ce carter présentant des brides de raccordement des tronçons de carter gainant l'arbre de commande. L'étanchéité de l'ensemble constitué par les enceintes des pôles et le carter est assurée par des joints statiques au niveau des brides de raccordement et par un joint dynamique unique au droit de la traversée de l'arbre de commande. Sur l'extrémité externe de l'arbre de commande est clavetée une manivelle attaquée d'une part par un ressort de déclenchement, et d'autre part par un mécanisme de commande. Ce mécanisme peut être une commande électrique, mécanique, hydraulique ou pneumatique, et dans un mode de mise en oeuvre préféré il comporte un ressort de fermeture capable d'armer le ressort d'ouverture ou de déclenchement au cours de la manoeuvre de fermeture des pôles.

D'autres avantages et caractéristiques de l'invention ressortiront plus clairement de la description qui va suivre d'un mode de mise en oeuvre de l'invention donné à titre d'exemple non limitatif et représenté aux dessins annexés, dans lesquels:
la fig. 1 est une vue schématique en élévation d'un disjoncteur tripolaire, équipé d'un dispositif de commande selon l'invention;
la fig. 2 est une vue de droite de la fig. 1 ;
la fig. 3 est une vue à échelle agrandie et en coupe suivant la ligne III-III de la fig. 1, le châssis de support n'étant pas représenté.

Sur les figures, trois pôles 10,12,14 en forme de colonnes sont portés par une poutre 16 en forme de caisson reposant sur deux pieds 18, 20. Les pieds 18, 20 et la poutre 16 constituent un châssis sur lequel sontfixés, avec un entraxe déterminé par la rigidité diélectrique de l'air, les pôles 10, 12, 14. Les pôles 10, 12, 14 comportent chacun une enceinte étanche remplie d'hexafluorure de soufre dans laquelle sont logés les contacts reliés à une tige de commande et un dispositif d'autosoufflage, par exemple à volume pistonnable. La base de chaque pôle 10, 12,14 est conformée en un carter 22 de logement d'une manivelle 24, sur laquelle est articulée l'extrémité de la tige de contact 26. Les carters 22 sont logés à l'intérieur de la poutre 16, et les manivelles 24 se débattent dans des plans perpendiculaires à la direction longitudinale de la poutre 16. Un arbre rotatif de commande 28 en quatre tronçons 30, 32, 34, 36 alignés relie d'une part les manivelles 24 des pôles entre elles, et d'autre part ces manivelles 24 avec une manivelle de commande 38. Les extrémités cannelées 40 des tronçons 30, 32, 34, 36 sont emboîtées dans les moyeux 42 des manivelles 24, qui constituent des manchons de liaision rigide entre les tronçons successifs. L'arbre rotatif 28 est monté à rotation dans des roulements 44 portés par les carters 22 et il est facile de voir que l'ensemble constitue un arbre rigide portant trois manivelles 24 espacées de commande des contacts des pôles 10, 12, 14, et une manivelle d'actionnement 38. L'arbre rotatif 28 s'étend à l'intérieur d'un carter constitué d'une part par les carters 22 et d'autre part par des tronçons de carter 46,48 s'étendant dans l'entraxe des pôles 10, 12, 14. Les tronçons 46, 48 portent à leurs extrémités des brides de raccordement 50 fixées avec interposition de joints d'étanchéité 52 à des brides 54, 56 des carters 22. Dans l'exemple illustré par la fig. 3, les carters 22 des pôles 12, 14 sont identiques, le carter 22 du pôle 10 présentant un prolongement 58 de logement d'un joint dynamique d'étanchéité 60 entourant le tronçon 30 de l'arbre rotatif 28. Il est clair que l'ensemble des carters 22 pourrait être identique, le prolongement 58 étant dans ce cas réalisé par une pièce rapportée au carter 22 du pôle 10. Du côté opposé à la traversée étanche de l'arbre 28 le carter est obturé par un couvercle 62 boulonné sur la bride 56 du carter 22 du pôle 14.

Les trois enceintes des pôles 10,12,14 communiquent entre elles par les tronçons de carter 46, 48, et le remplissage de ces enceintes en hexafluorure de soufre peut être réalisé par un orifice obturable unique. Les tronçons 46, 48 sont avantageusement de section circulaire et leur diamètre interne n'est que faiblement supérieur au diamètre de l'arbre 28. Les tronçons 46, 48 s'étendent à l'intérieur de la poutre 16 et ils permettent une commande des trois pôles par un seul arbre avec une seule étanchéité dynamique.

La manivelle de commande 38, disposée à l'extérieur du carter, est attaquée d'une part par un ressort de déclenchement 64 et d'autre part par une biellette 66 d'un organe de commande 68, schématiquement représentés par un coffret sur les fig. et 2. L'organe de commande 68 peut être une commande hydraulique, pneumatique, électrique ou mécanique, et elle ne sera pas décrite en détail par la suite.

Dans un exemple de réalisation cette commande 68 est une commande mécanique du type décrit dans le brevet français N° 1586097. Cette commande comporte un ressort de fermeture capable d'armer le ressort de déclenchement ou d'ouverture 64 au cours de la manoeuvre de fermeture des pôles 10, 12, 14. La commande 68 comporte des accrochages en position d'ouverture et de fermeture permettant une commande d'enclenchement et de déclenchement, notamment à distance, d'une manière bien connue des spécialistes.

Le fonctionnement du mécanisme ressort de l'exposé précédent. Une commande d'ouverture ou de fermeture par l'organe de commande 68 provoque la rotation de l'arbre 28 dans un sens ou dans l'autre, cette rotation étant transmise par les manivelles 24 aux tiges de contact 26 des trois pôies 10,12,14. Il convient de noter que l'effort est. transmis du tronçon 30 vers le tronçon 32 par l'intermédiaire du moyeu 42 de la manivelle 24 dont la résistance doit bien entendu être fixée en conséquence. D'une manière analogue l'effort entre les tronçons 32, 34 est transmis par le moyeu de la manivelle 24 du pôle 12. La liaison entre les tronçons 30 à 34 et les moyeux 42 peut être réalisée d'une manière différente, par exemple par clavetage, la liaison décrite par cannelures présentant l'avantage d'une répartition uniforme des contraintes.

L'ensemble constitue un système modulaire faisant largement appel à des éléments standards, notamment des tronçons d'arbre 32, 34 et de carters 46, 48. La réalisation d'un disjoncteur quadripolaire est obtenue par simple addition d'un pôle additionnel du côté opposé à la manivelle 38, ce pôle additionnel étant relié au pôle adjacent 14 par un tronçon d'arbre et un tronçon de carter analogues aux tronçons 34,48 s'étendant dans l'entraxe des pôles 12,14 ou 10,12. L'entraxe des différents pôles peut être augmenté ou réduit en utilisant des tronçons d'arbre et de carter de longueur différente. Le mouvement rotatif de l'arbre 28 permet une réduction notable de l'encombrement du carter tout en conservant une liaison rigide entre les différents pôles. Le système modulaire selon l'invention facilite le montage qui peut être réalisé sur le site. Dans ce cas les pôles sont montés en usine, la fixation sur la poutre 16 et la liaison par des tronçons de barre 32, 34 et des tronçons de carter 46, 48 s'effectuant sur place par simple emboîtement des tronçons de barre dans les moyeux 42 et raccordement des tronçons de carter 46, 48 par les brides de raccordement 50. Un même disjoncteur peut être équipé à la demande de l'utilisateur de différents organes de commande par simple remplacement du coffret 68.

## Revendications

1. Dispositif de commande d'un appareil électrique, notamment d'un disjoncteur multipolaire haute tension à autosoufflage ayant des pôles (10, 12, 14) espacés, disposés en ligne sur un châssis (16), chaque pôle ayant une enceinte en forme de colonne remplie d'un gaz à rigidité diélectrique élevée et une tige (26) de commande des contacts, les tiges (26) de contact de l'ensemble des pôles étant reliées par des manivelles (24) à un arbre (28) commun de commande logé à l'intérieur d'un carter étanche (46, 48) communiquant avec les enceintes des pôles, l'une (30) des extrémités de l'arbre (28) traversant d'une manière étanche la paroi du carter pour être reliée à un organe de commande (68) disposé à l'extérieur du carter, caractérisé en ce que ledit arbre de commande (28) est un arbre rotatif sur lequel sont clavetées lesdites manivelles (24) pour se débattre dans des plans perpendiculaires à l'arbre (28) et que ledit carter (46, 48) comporte des tronçons cylindriques, gainant coaxialement à faible jeu l'arbre rotatif (28), pour créer une communication entre lesdites enceintes supportées par ledit châssis en forme de poutre creuse, à l'intérieur de laquelle est disposé ledit carter.

2. Dispositif de commande selon la revendication 1, caractérisé en ce que ledit arbre rotatif (28) comporte des tronçons alignés (32,34) s'étendant dans l'entraxe de deux pôles (10, 12, 14) en étant solidarisés au tronçon suivant par le moyeu de la manivelle (24) dans lequel s'emboîtent les extrémités cannelées aboutées des tronçons successifs (30-36).

3. Dispositif selon la revendication 2, caractérisé en ce que lesdits tronçons cylindriques alignés (46, 48) s'étendent dans l'entraxe de deux pôles (10, 12, 14) et se raccordent d'une manière étanche à la base de l'enceinte du pôle conformée en carter (22) de logement de la manivelle (24).

4. Dispositif de commande selon la revendication 1, 2 ou 3, caractérisé en ce qu'il constitue un ensemble modulaire formé de tronçons standard d'arbre de commande (32,34) et de carter (46,48) pour relier un nombre quelconque de pôles (10, 12,14).

## Patentansprüche

1. Betätigungsvorrichtung eines elektrischen Apparates, insbesondere eines mehrpoligen Selbstblasung-Hochspannungsschalters, mit auf einem Gerüst (16) in Reihe gestaffelten Polen (10, 12, 14), wobei jeder Pol eine säulenförmige mit einem Gas mit hoher dielektrischer Festigkeit gefüllte Hülle und eine Kontaktsteuerstange (26) hat, wobei die Kontaktstangen (26) aller Pole durch Kurbeln (24) an einer im Innern eines dichten mit den Polhüllen verbundenen Gehäuses (46, 48) liegenden gemeinsamen Steuerwelle (28) verbunden sind, wobei ein Wellenende (30) die Gehäusewand dicht durchdringt, um an einem ausserhalb des Gehäuses stehenden Steuerorgan (68) verbunden zu sein, dadurch gekennzeichnet, dass die genannte Steuerwelle (28) eine Drehwelle ist, auf der die genannten Kurbeln (24) zum Ausschwenken in senkrechten zur Welle (28) stehenden Flächen befestigt sind, und dass das genannte Gehäuse (46, 48) zylindrische, die Drehwelle (28) koachsial mit leichtem Spielumringende Teile aufweist, um eine Verbindung zwischen den durch das hohlbalkenförmige Gerüst getragenen Hüllen zu bilden, wobei das genannte Gehäuse im Innern des Gerüstes steht.

2. Betätigungsvorrichtung nach Anspruch 1, dadurch gekennzeichnet, dass die genannte Drehwelle (28) auf einer Geraden zwischen zwei Polen (10, 12, 14) liegende Teile (32, 34) aufweist, wobei ein Teil an das folgende durch die Kurbelnabe, in welcher die gerippten aufeinanderfolgenden Teilenden (30-36) eindringen, verbunden ist.

3. Vorrichtung nach Anspruch 2, dadurch gekennzeichnet, dass die genannten zylindrischen in Reihe stehenden Teile (46,48) sich zwischen zwei Polen (10,12,14) erstrecken und dicht an dem als Kurbellagerunsgehäuse (22) ausgeführten Hüllenunterteil des Poles anschliessen.

4. Betätigungsvorrichtung nach Anspruch 1, 2 oder 3, dadurch gekennzeichnet, dass diese eine modulare, durch Standardteile der Steuerwelle (32, 34) und des Gehäuses (46, 48) gebildete Einheit bildet, zum Verbinden irgendeiner Anzahl von Polen.

## Claims

1. Operating device of an electric apparatus, particularly of a multi-pole high voltage self-blast circuit-breaker, having spaced apart poles (10, 12, 14) mounted on a frame (16) along a line, each pole having a column shaped enclosure filled with a gas of high dielectric strength and a contact actuating rod (26), the contact rods (26) of all poles being linked by cranks (24) to a common operating shaft (28) located inside an air-tight case (46, 48) communicating with the pole enclosures, one (30) shaft (28) end passing through the case wall in an air-tight manner, for connection to an operating device (68) located outside the case, characterized in that said operating shaft (28) is a rotating shaft on which said cranks (24) are secured so as to move in planes perpendicular to the shaft (28) and that said case (46,48) comprises cylindrical sections, coaxially surrounding with little play the rotating shaft (28) to form a communication between said enclosures mounted on said hole beam shaped frame, wherein said case is disposed.

2. Operating device according to Claim 1, characterized in that said rotating shaft (28) comprises alined sections (32,34) extending between two pole (10, 12, 14) axes and being secured to the following section by the crank (24) hub in which the abutted grooved ends of successive sections (30, 36) are engaged.

3. Device according to Claim 2, characterized in that said alined cylindrical sections (46, 48) extend between two pole axes (10,12,14) and fit, in an air-tight manner, on the base of the pole enclosure shaped as a crank (24) case (22).

4. Operating device according to Claim 1, 2 or 3, characterized in that it forms a modular system having standard operating shaft (32, 34) sections and case (46, 48) sections to connect any number of poles (10, 12, 14).
